# FASCICULE DE BREVET EUROPEEN

(11) **EP 4 179 148 B1**
(45) Date de publication et mention de la délivrance du brevet: **28.08.2024**
(21) Numéro de dépôt: 21739403.0
(22) Date de dépôt: 08.07.2021
(51) Int. Cl.: E01B 29/17

(54) **PROCÉDÉ DE RENOUVELLEMENT DE RAILS D'UNE VOIE FERRÉE PAR DES LONGS RAILS NOUVEAUX, ET TRAIN DE TRAVAUX ASSOCIÉ**
VERFAHREN ZUR ERNEUERUNG VON SCHIENEN EINES EISENBAHNGLEISES MIT NEUEN LANGEN SCHIENEN UND ENTSPRECHENDER ARBEITSZUG
METHOD FOR RENEWING RAILS OF A RAILWAY TRACK WITH NEW LONG RAILS, AND ASSOCIATED WORK TRAIN

(30) Priorité: 08.07.2020 FR 2007219
(43) Date de publication de la demande: 17.05.2023
(73) Titulaire: Matisa Matériel Industriel S.A., 1023 Crissier (CH)
(72) Inventeur: PILLER, Marco, 1513 Hermenches (CH); PILET, Jacques, 1302 Vufflens la Ville (CH); SAVOYAT, Marc-Antoine, 1020 Renens (CH); STUPAR, Milan, 1008 Prilly (CH); MUNDT, Alain, 1023 Crissier (CH)
(74) Mandataire: Alatis
(86) Numéro de dépôt international: PCT/EP2021/069082
(87) Numéro de publication internationale: WO 2022/008695

(56) Documents cités:
- EP-A1- 0 355 240
- WO-A1-2014/080118
- FR-A1- 3 009 724

## Description

### DOMAINE TECHNIQUE DE L'INVENTION

L'invention concerne, de façon générale, le domaine technique des trains de travaux tels que les trains de construction et de renouvellement consistant à poser des équipements nécessaires à la construction des voies ferrées ou, dans le cas du renouvellement, à remplacer tout ou partie des matériaux constitutifs des voies, à savoir les rails et la structure fixe telle que les traverses, ainsi que le ballast qui assure la tenue de la voie sur sa plate-forme, lorsque ces matériaux sont dégradés.

L'invention se rapporte plus spécifiquement à un procédé de renouvellement de rails anciens, déjà posés, d'une voie ferrée par des longs rails nouveaux, et à un train de travaux conçu pour mettre en oeuvre un tel procédé de renouvellement.

### ÉTAT DE LA TECHNIQUE ANTERIEURE

Les constructeurs ou gestionnaires de réseaux de transport par chemin de fer ont régulièrement besoin de construire de nouvelles voies ferrées ou de refaire des voies ferrées existantes, c'est-à-dire de remplacer certains des éléments qui les composent tels que les rails et les traverses supportant les rails, ainsi que les moyens de fixation et autres accessoires. Une grande part de ce besoin de renouvellement est due à l'usure des voies, mais il peut aussi s'agir de remplacer des modèles anciens par des modèles plus récents pour permettre de meilleures performances.

Dans le cas le plus complet du renouvellement, de telles opérations sont réalisées en utilisant un convoi ferroviaire tel qu'un train de renouvellement, comprenant de multiples machines spécialisées pour réaliser les différentes opérations de renouvellement. Une opération typique de renouvellement complet de la voie ferrée met en oeuvre des convois ferroviaires spécialisés comportant des machines aptes à opérer en séquence les opérations suivantes : le dégarnissage, le criblage du ballast et l'évacuation des produits de dégarnissage, par bandes transporteuses sur des wagons destinés à la décharge ou par jet direct au remblai, le renouvellement de la voie à renouveler (rails et traverses), le ballastage et le relevage de la voie, le nivellement et le dressage, le soudage des rails, la libération des contraintes, un nouveau nivellement-dressage, le réglage des banquettes et le nettoyage des accotements.

La recherche constante de sécurité et de vitesse de circulation accrue des véhicules ferroviaires a amené à concevoir des rails appelés « longs rails soudés » (« LRS ») ou « barres longues ». Dans le cas particulier du renouvellement de rails, l'opération de renouvellement consiste à remplacer des rails anciens par des longs rails nouveaux sans intervenir sur les autres éléments de la voie (plate-forme, ballast, traverses). Elle implique typiquement la mise en oeuvre des étapes suivantes :
- approvisionnement de rails nouveaux de types « LRS » sous forme de « barres longues » (par exemple 324 mètres), préalablement réalisées dans des ateliers de soudage éloignés du chantier à partir de rails élémentaires (par exemple trois rails élémentaires de 108 mètres chacun), provenant des usines de fabrication de rails,
- enlèvement des attaches et tronçonnage des rails anciens,
- enlèvement des rails anciens,
- mise en place et alignement bout à bout des rails nouveaux, soudage aluminothermique des rails nouveaux entre eux mis bout à bout, fixation des rails neufs sur les traverses,
- raccordement des rails neufs à la ligne existante par soudures aluminothermiques, libération des contraintes (desserrage des attaches des rails neufs, frappe, resserrage des attaches), neutralisation du rail si nécessaire avec un tire-rail, chauffage à gaz ou autre méthode en fonction de la température au moment de la substitution,
- chargement et évacuation des rails anciens, et nettoyage du chantier.

Sur une voie équipée en barres « normales », la dilatation est absorbée au niveau de joints de rails, un jeu réglé précisément entre deux barres consécutives autorisant un léger allongement des rails. Une telle voie est donc relativement peu sensible aux variations de température. Ce n'est pas le cas avec une voie équipée en barres longues ou « LRS » car il n'y a dans ce cas pas de joints entre les rails permettant d'absorber la dilatation. Le serrage du rail sur les traverses et l'ancrage des traverses dans le ballast s'opposent au libre mouvement des rails sous l'effet des variations de température. La dilatation du rail étant contrariée, elle est compensée par une augmentation des tensions internes du rail. Lorsque la résistance du ballast n'est plus suffisante pour s'opposer aux contraintes internes du rail, le rail finit alors par s'allonger : comme il ne peut s'allonger sur la longueur, il le fait dans le sens latéral, créant alors une déformation de la géométrie du châssis de la voie. De telles déformations de la voie sont évidemment extrêmement dangereuses.

Pour diminuer considérablement les risques de rupture desdits rails par temps froid ou de déformation par grandes chaleurs, il est connu de procéder à une opération dite de "neutralisation" des nouveaux rails. Cette neutralisation permet de fixer les rails à un état de dilatation donné, soit à une température moyenne déterminée (par exemple 25°C) lorsque la neutralisation a lieu par chauffage des rails, ou avec un étirement des rails correspondant à leur dilatation à cette température moyenne lorsque l'opération de neutralisation se fait par étirement des rails.

Toutes ces opérations exécutées pas à pas, par portion de rails, rail après rail ou longue barre après longue barre, exigent beaucoup de temps ainsi qu'une interruption de circulation. Les mêmes opérations sont nécessaires lors de la pose d'une nouvelle voie, à l'exception bien entendu du démontage des vieilles attaches et de l'évacuation des anciens rails.

On connaît depuis de longues dates des solutions capables de mettre en oeuvre des opérations de renouvellement de rail avec une étape de neutralisation des rails, mais à des vitesses relativement faibles, voire qui ne sont pas adaptées au renouvellement de rails pour la pose de longs rails soudés. D'autres solutions existantes exigent l'utilisation de plusieurs convois ferroviaires différents pour mettre en oeuvre chacun une partie seulement des opérations de renouvellement, ce qui s'avère coûteux. Par ailleurs, de tels chantiers de renouvellement sont très longs et requièrent une main d'oeuvre plus nombreuse. Enfin, lorsque de telles solutions proposent une neutralisation du rail, cette neutralisation s'avère inexistante aux extrémités des rails nouveaux raccordés à l'ancienne voie ferrée ou effectuée de manière artisanale par des moyens distincts.

Des exemples d'opérations de renouvellement de rails sont décrits dans les documents FR 3 009 724 A1, WO 2014/080118 A1 et EP 0 355 240 A1.

### EXPOSE DE L'INVENTION

L'invention vise à remédier à tout ou partie des inconvénients de l'état de la technique en proposant notamment une solution permettant de mettre en oeuvre un procédé de renouvellement de rails anciens par des longs rails nouveaux, offrant une immobilisation de la voie ferrée la plus courte possible pour réduire la durée du chantier, tout en garantissant une bonne sécurité de la voie ferrée posée.

Pour ce faire est proposé, selon un premier aspect de l'invention, un procédé de renouvellement de rails anciens d'une voie ferrée, dans lequel durant une première phase, des longs rails nouveaux sont déchargés le long de la voie ferrée depuis une rame de transport d'un train de travaux circulant dans un premier sens de circulation, remarquable en ce que durant une deuxième phase le train de travaux circule dans un deuxième sens de circulation opposé au premier sens de circulation, les longs rails nouveaux étant posés puis fixés sur une structure fixe de la voie ferrée durant la deuxième phase.

On entend par « longs rails », des rails aussi appelés « longs rails soudés » (« LRS ») ou « barres longues ». Ces longs rails soudés sont formés à partir de un ou d'une pluralité de rails élémentaires de longueur normale, ou « barres normales », soudés entre eux, généralement dans des ateliers de soudage éloignés du chantier, et formant ainsi une seule unité continue. La distinction entre longs rails soudés et les rails en barres normales est alors très nette en termes de longueur, les longs rails soudés pouvant s'étendre sur plusieurs centaines de mètres, voire des kilomètres. La voie ferrée concerne ici aussi bien les voies posées sur un ballast, ou les voies sans ballast posées sur d'autres supports (voies sur béton, voies sur dalle, etc.). La structure fixe de la voie ferrée peut varier en fonction et comporter par exemple, selon le type de voie ferrée, des traverses, des dalles, une plateforme bétonnée, etc.

Grâce à une telle combinaison de caractéristiques, un tel procédé de renouvellement peut être mis en oeuvre par un seul et même train de travaux. Par ailleurs, les opérations effectuées peuvent être séquencées d'une manière optimisée. Il n'est plus nécessaire de procéder à toutes les opérations en même temps, ou séquencées successivement suivant un unique sens de circulation, ce qui aurait pour effet de réduire la vitesse de circulation sur le chantier en fonction de l'opération la plus contraignante. En effet, lorsque le train de travaux met en oeuvre toutes les opérations en série, il suffit d'une opération nécessitant l'immobilisation du train de travaux pour limiter la progression du chantier sur les autres opérations. En procédant d'une telle manière séquencée en deux phases, et en répartissant les opérations de renouvellement à la fois dans un sens de circulation, puis dans l'autre sens de circulation, il est constaté une réduction du temps des travaux pour une longueur de rails renouvelés équivalente. Enfin, il est possible d'effectuer toutes ces opérations durant une même interruption temporaire de circulation tout en minimisant la durée de cette interruption.

Selon un mode de réalisation, durant la première phase, les longs rails nouveaux sont déchargés le long de la voie ferrée depuis la rame de transport du train de travaux, soit à l'extérieur de la voie ferrée le long des rails anciens à renouveler, soit au centre de la voie ferrée.

Selon un mode de réalisation, durant la première phase, chacune des extrémités des longs rails nouveaux déchargés subit une étape de préparation en vue d'une étape de raccordement permanent, par exemple une étape d'usinage par abrasion, de préférence après le déchargement le long de la voie ferrée, de préférence à partir d'une machine de soudage circulant indépendamment du train de travaux dans le premier sens de circulation, derrière train de travaux. Une telle étape de préparation des extrémités des longs rails nouveaux avant leur pose sur la voie ferrée, permet de garantir une réduction du temps d'exécution d'une étape de soudure ultérieure. Cette étape ultérieure est de préférence mise en oeuvre durant la seconde phase du procédé de renouvellement. Elle consiste notamment en une opération de soudage des longs rails nouveaux bout à bout. Ainsi, les opérations de préparation à la soudure et de soudure des longs rails nouveaux entre eux sont réparties sur chacune de ces phases et peuvent être menées en parallèle d'autres opérations sans contraindre la vitesse de déplacement du train de travaux.

Selon un mode de réalisation, la machine de soudage peut être notamment un véhicule ferroviaire, ou bien un véhicule rail-route, à savoir une machine ferroviaire sur pneus polyvalente qui permet de passer de la route à la voie ferrée.

Selon un mode de réalisation, durant la deuxième phase, un démontage des rails anciens est assuré par le train de travaux.

Selon un mode de réalisation, durant la deuxième phase, les rails anciens sont chargés sur la rame de transport du train de travaux, les rails anciens subissant de préférence une opération de coupe au fur et à mesure de leur chargement sur la rame de transport du train de travaux. De cette manière, la rame de transport peut être utilisée à la fois pour stocker les longs rails nouveaux et les rails anciens. Une autre alternative possible est que les rails anciens sont déplacés le long de la voie ferrée depuis la voie ferrée elle-même, en particulier depuis leur emplacement sur la structure fixe telle que les traverses.

Selon un mode de réalisation, la deuxième phase comporte une opération de soudage des longs rails nouveaux bout à bout, par un poste de soudage situé, par référence au deuxième sens de circulation, en amont d'une zone de pose des longs rails nouveaux sur la voie ferrée, le poste de soudage étant de préférence constitué sur une machine de soudage circulant dans le deuxième sens de circulation, de préférence de façon indépendante du train de travaux, de préférence à distance du train de travaux. Une progression indépendante de la machine de soudage de celle du train de travaux, permet de mener des opérations en parallèle qui habituellement respectent des séquences de fonctionnement différentes. Les opérations de soudure peuvent donc être effectuées en temps masqué dans le procédé par rapport au train de travaux qui évolue en posant les longs rails nouveaux. De préférence, l'étape de soudage des longs rails nouveaux bout à bout est une étape de soudage électrique. Les soudures électriques nécessitent moins d'entretien dans le temps et sont de qualité supérieure par rapport à des soudures aluminothermiques, généralement utilisées.

Selon un mode de réalisation, la deuxième phase comprend une étape de neutralisation par portions des longs rails nouveaux à un état de référence, dans laquelle chacune des portions des longs rails nouveaux est neutralisée à l'état de référence avant d'être posée sur la voie ferrée.

Dans une configuration préférée, l'étape de neutralisation est une étape de chauffage ou de refroidissement de neutralisation par portions des longs rails nouveaux à une température de référence, chacune des portions des longs rails nouveaux étant chauffée ou refroidie à la température de référence avant d'être posée sur la voie ferrée. Une telle étape de neutralisation, généralement par refroidissement des portions de rails notamment en été et par chauffage des portions de rails notamment en hiver, permet de les préparer à supporter des écarts importants de température lors de leur utilisation régulière. Le refroidissement peut être mis en oeuvre suivant différentes variantes, telles que par projection d'un flux de liquide tel que de l'eau ou d'un flux gazeux, idéalement de l'air, éventuellement comprimé, de la neige carbonique, etc.

Dans une configuration alternative ou complémentaire, la neutralisation peut être effectuée par des contraintes mécaniques de nature à faire subir un étirement des portions de rails correspondant à leur dilatation à cette température de référence. L'état de référence correspond alors à un état de dilation donné en référence, correspondant lui-même à un état de la portion de rail si elle était soumise à cette température de référence.

Selon un mode de réalisation, le train de travaux comprend des véhicules montés sur des trains de roues, par exemple des bogies, l'étape de neutralisation, telle que l'étape de chauffage ou de refroidissement de neutralisation, étant réalisée dans une zone du train de travaux située en amont du premier des trains de roues du train de travaux portant sur les longs rails nouveaux, par rapport au deuxième sens de circulation.

Selon un mode de réalisation, l'étape de neutralisation est suivie d'une étape de maintien et/ou de correction à l'état de référence de la portion de rail neutralisée, l'étape de maintien et/ou de correction à l'état de référence étant de préférence réalisée dans une zone du train de travaux située au moins en aval du premier des trains de roues portant sur les longs rails nouveaux, par rapport au deuxième sens de circulation.

Dans le cas où la neutralisation est effectuée par chauffage ou refroidissement, l'étape de chauffage ou de refroidissement de neutralisation est suivie d'une étape de maintien et/ou de correction de la température de référence de la portion de rail neutralisée, par transfert ou isolation thermique, l'étape de maintien et/ou de correction de la température de référence étant de préférence réalisée dans une zone du train de travaux située au moins en aval du premier des trains de roues portant sur les longs rails nouveaux, par rapport au deuxième sens de circulation. De préférence, les moyens de transfert ou d'isolation thermique comprennent une source de rayonnement infrarouge. Durant une étape de maintien et/ou de correction de l'état de référence, les moyens de maintien peuvent assurer une correction de la neutralisation, en complément de ladite étape de neutralisation, de sorte par exemple à tendre vers un état de référence qui n'aurait pas été atteint durant l'étape précédente de neutralisation.

Une fois les longs rails nouveaux posés sur la structure fixe, une certaine distance sépare la zone de pose de ces rails d'une zone de fixation desdits rails à la structure fixe. Une telle étape de maintien et/ou de correction de l'état de référence, par exemple la température de référence, en aval par référence au deuxième sens de circulation et à distance de l'étape de neutralisation permet de garantir une fixation des longs rails nouveaux neutralisés, notamment avec une température maintenue à la température de référence. Cela permet de diminuer encore les risques de rupture desdits rails ou de déformation de la voie en fonction des écarts de chaleurs auxquels ils sont soumis.

Selon un mode de réalisation, dans la deuxième phase, le long rail nouveau est fixé à la structure fixe par des attaches dans une zone du train de travaux située en aval, et de préférence à moins de 7m, de la zone du train de travaux dans laquelle l'étape de maintien et/ou de correction de l'état de référence est réalisée, de préférence en aval de la zone du train de travaux dans laquelle l'étape de maintien et/ou de correction de la température de référence est réalisée. Idéalement, l'étape de maintien et/ou de correction de l'état de référence est mise en oeuvre sur toute la portion de rail située entre sa neutralisation et sa fixation, la fixation des attaches étant directement en aval du maintien et/ou de correction à l'état de référence. En pratique, du fait de la présence de certains équipements ou d'un poste de travail nécessaire(s) par exemple à la pose des attaches avant leur fixation (vis et/ou clips), on veillera à ce que la distance séparant la zone du train de travaux dans laquelle l'étape de fixation du long rail nouveau est effectuée de la zone du train de travaux dans laquelle l'étape de maintien et/ou de correction de l'état de référence est réalisée soit inférieure à 7m.

Selon un mode de réalisation, la deuxième phase comprend une phase initiale comprenant les étapes suivantes :
- une étape de neutralisation à l'état de référence,, par exemple de chauffage ou de refroidissement, d'au moins une portion d'extrémité d'un premier des longs rails nouveaux, la portion d'extrémité comportant l'extrémité du premier long rail nouveau à laquelle doit être raccordée une extrémité d'un rail ancien de jonction ;
- après la pose d'une partie au moins du premier long rail nouveau sur la structure fixe à l'extrémité du rail ancien de jonction, une étape de raccordement temporaire bout à bout de l'extrémité du rail ancien de jonction avec l'extrémité du premier long rail nouveau par au moins un dispositif de raccordement temporaire, par exemple une éclisse ou un tire-rail.

Selon un mode de réalisation, le procédé de renouvellement, en particulier la phase initiale, comprend une étape de neutralisation, de préférence par chauffage ou refroidissement, d'une portion d'extrémité du rail ancien de jonction comportant l'extrémité du rail ancien de jonction à laquelle doit être raccordée la portion d'extrémité du premier long rail nouveau.

Selon un mode de réalisation, l'étape de neutralisation de la phase initiale est précédée de l'étape de neutralisation, de préférence par chauffage ou refroidissement, de la portion d'extrémité du rail ancien de jonction comportant l'extrémité du rail ancien de jonction à laquelle doit être raccordée la portion d'extrémité du premier long rail nouveau. De préférence, la neutralisation de cette portion d'extrémité du rail ancien de jonction est effectuée par tout ou partie des moyens de maintien et/ou de correction de l'état de référence.

Selon un mode de réalisation, la deuxième phase comprend une phase finale comprenant les étapes suivantes :
- une étape de neutralisation à l'état de référence d'au moins une portion d'extrémité d'un dernier des longs rails nouveaux, la portion d'extrémité comportant l'extrémité du dernier long rail nouveau à laquelle doit être raccordée une extrémité d'un rail ancien de jonction ;
- une étape de raccordement temporaire bout à bout de l'extrémité du dernier long rail nouveau avec l'extrémité du rail ancien de jonction correspondant par au moins un dispositif de raccordement temporaire, par exemple une éclisse ou un tire-rail.

Les dispositifs de raccordement temporaire tels que l'éclisse ou le tire-rail ont pour fonction de maintenir aboutées les extrémités des rails, quelles que soient les variations de températures extérieures pour garantir ainsi la parfaite jointure des extrémités. Une autre fonction est de maintenir la longueur de référence de l'ancien et du nouveau rail jusqu'à l'étape de raccordement permanent, par exemple de soudage, des extrémités. Ce dispositif de raccordement temporaire est retiré une fois que les extrémités des rails sont soudées, et que la soudure s'est refroidie après un temps de refroidissement prédéterminé, généralement vingt minutes. Le raccordement permanent, ultérieur au raccordement temporaire, permet de garantir une circulation à une vitesse normale d'un véhicule ferroviaire, tandis que le raccordement temporaire ne permet au mieux qu'une circulation à vitesse réduite.

Selon un mode de réalisation, le procédé de renouvellement, en particulier la phase finale, comprend une d'une étape de neutralisation, de préférence par chauffage ou refroidissement, d'une portion d'extrémité du rail ancien de jonction comportant l'extrémité du rail ancien de jonction à laquelle doit être raccordée la portion d'extrémité du dernier long rail nouveau.

Selon un mode de réalisation, l'étape de neutralisation de la portion d'extrémité du dernier long rail nouveau à l'état de référence est suivie de l'étape de neutralisation, de préférence par chauffage ou refroidissement, de la portion d'extrémité du rail ancien de jonction comportant l'extrémité du rail ancien de jonction à laquelle doit être raccordée la portion d'extrémité du dernier long rail nouveau. De préférence, la neutralisation de cette portion d'extrémité du rail ancien de jonction est effectuée par tout ou partie des moyens de maintien et/ou de correction de l'état de référence.

Bien entendu les phases initiale et finale peuvent être mises en oeuvre, comme pour le renouvellement, sur une file de rails de la voie ferrée ou bien concomitamment sur les deux files de rails parallèles de la voie ferrée.

Selon un mode de réalisation, l'étape de raccordement temporaire de la phase initiale et/ou finale de la deuxième phase est suivie d'une étape de raccordement permanent, par exemple par soudage, par exemple encore par soudage aluminothermique, des deux extrémités raccordées du rail ancien de jonction et long rail nouveau correspondantes.

Selon un autre aspect de l'invention, celle-ci a trait à un train de travaux conçu pour mettre en oeuvre le procédé de renouvellement de rails anciens tel que décrit ci-avant, le train de travaux comportant au moins une rame de transport configurée pour assurer le transport de longs rails nouveaux à acheminer sur une zone de travaux et de préférence pour stocker des rails anciens à évacuer de la zone de travaux, et au moins une rame de travaux, configurée de préférence pour mettre en oeuvre au moins une étape de neutralisation, le train de travaux étant configuré pour décharger les longs rails nouveaux le long de la voie ferrée depuis la rame de transport en circulant dans un premier sens de circulation, le train de travaux comprenant un poste de travail de fixation des longs rails nouveaux situé dans une zone en aval d'une zone de pose desdits longs rails nouveaux sur une structure fixe de la voie ferrée par rapport à un deuxième sens de circulation opposé au premier sens de circulation, de sorte que le train de travaux est apte à poser puis fixer les longs rails nouveaux sur la structure fixe de la voie ferrée lorsque le train de travaux circule dans le deuxième sens de circulation.

Dans une telle configuration, le train de travaux comporte un poste de déchargement des longs rails nouveaux orienté par rapport au train de travaux pour décharger les longs rails nouveaux le long de la voie ferrée depuis la rame de transport en circulant dans le premier sens de circulation. Par ailleurs, le poste de travail de fixation configuré pour fixer les longs rails nouveaux sur la structure fixe telle que les traverses est situé en aval, par rapport deuxième sens de circulation, d'un poste de travail de pose configuré pour assurer la pose desdits longs rails nouveaux sur la structure fixe de la voie ferrée, par exemple sur les traverses.

Selon un autre aspect, l'invention concerne également un convoi ferroviaire comprenant un train de travaux tel que décrit ci-avant, le convoi ferroviaire comprenant au moins une machine de soudage configurée de sorte à pouvoir circuler de façon indépendante du train de travaux, de préférence à distance du train de travaux.

Selon un mode de réalisation, la rame de travaux comprend une pluralité de véhicules de travaux, de préférence à composition variable.

Selon un mode de réalisation, la machine de soudage est équipée d'au moins un équipement de soudure configuré pour mettre en oeuvre une étape de préparation à une étape de soudure ultérieure et ladite étape de soudure.

### BRÈVE DESCRIPTION DES FIGURES

D'autres caractéristiques et avantages de l'invention ressortiront à la lecture de la description qui suit, en référence aux figures annexées, qui illustrent :
[Fig. 1] : un schéma d'un convoi ferroviaire comprenant un train de travaux selon un mode de réalisation de l'invention ;
[Fig. 2A] : un schéma d'un détail de la figure 1 ;
[Fig. 2B] : un schéma d'un détail de la figure 1 ;
[Fig. 2C] : un schéma d'un détail de la figure 1 ;
[Fig. 2D] : un schéma d'un détail de la figure 1 ;
[Fig. 3A] : un schéma du convoi ferroviaire tel qu'illustré sur la figure 1, durant une première phase d'un procédé de renouvellement selon ce mode de réalisation ;
[Fig. 3B] : un schéma du convoi ferroviaire tel qu'illustré sur la figure 1, durant une deuxième phase d'un procédé de renouvellement selon ce mode de réalisation ;
[Fig. 4] : un schéma d'un détail de la figure 3B ;
[Fig. 5A] : un schéma d'une étape d'une phase initiale de la deuxième phase du procédé de renouvellement selon ce mode de réalisation ;
[Fig. 5B] : un schéma d'une étape de la phase initiale de la deuxième phase du procédé de renouvellement, postérieure à celle de la figure 5A ;
[Fig. 5C] : un schéma d'une étape de la phase initiale de la deuxième phase du procédé de renouvellement, postérieure à celle de la figure 5B ;
[Fig. 5D] : un schéma d'une étape de la phase initiale de la deuxième phase du procédé de renouvellement, postérieure à celle de la figure 5C ;
[Fig. 5E] : un schéma d'une étape de la phase initiale de la deuxième phase du procédé de renouvellement, postérieure à celle de la figure 5D ;
[Fig. 5F] : un schéma d'une étape de la phase initiale de la deuxième phase du procédé de renouvellement, postérieure à celle de la figure 5E ;
[Fig. 6A] : un schéma d'une étape d'une phase finale de la deuxième phase du procédé de renouvellement selon ce mode de réalisation ;
[Fig. 6B] : un schéma d'une étape de la phase finale de la deuxième phase du procédé de renouvellement, postérieure à celle de la figure 6A ;
[Fig. 6C] : un schéma d'une étape de la phase finale de la deuxième phase du procédé de renouvellement, postérieure à celle de la figure 6B ;
[Fig. 6D] : un schéma d'une étape de la phase finale de la deuxième phase du procédé de renouvellement, postérieure à celle de la figure 6C ;
[Fig. 6E] : un schéma d'une étape de la phase finale de la deuxième phase du procédé de renouvellement, postérieure à celle de la figure 6D ;
[Fig. 6F] : un schéma d'une étape de la phase finale de la deuxième phase du procédé de renouvellement, postérieure à celle de la figure 6E ;
[Fig. 7] : un diagramme illustrant le fonctionnement du train de travaux suivant son évolution le long de la voie ferrée.

Pour plus de clarté, les éléments identiques ou similaires sont repérés par des signes de référence identiques sur l'ensemble des figures.

### DESCRIPTION DÉTAILLÉE D'UN MODE DE RÉALISATION

Les figures 1, 2A, 2B, 2C et 2D illustrent des schémas d'un convoi ferroviaire **10** comprenant un train de travaux **100** selon un mode de réalisation de l'invention. Le train de travaux **100** comporte une motrice **110** en tête du train suivie, directement ici, par une rame de transport **120** attelée à la motrice **110.** La rame de transport **120** est configurée pour assurer le transport de longs rails nouveaux **22** à acheminer sur une zone de travaux **Z0** et de préférence également pour stocker des rails anciens **21** à évacuer de cette même zone de travaux **Z0,** au fur et à mesure que les longs rails nouveaux **22** sont posés. Le train de travaux **100** comprend une rame de travaux **130** attelée à l'arrière de la rame de transport **120.** La rame de travaux **130** est illustrée dans une variante munie de trois véhicules de travaux **131, 132, 133** attelés successivement, en particulier un premier véhicule de travaux **131,** un deuxième véhicule de travaux **132** et un troisième véhicule de travaux **133.** Elle est à composition variable, c'est-à-dire que sa composition en voitures peut varier ponctuellement, lors d'un passage en atelier par exemple, mais qui une fois déterminé, généralement pour un chantier spécifique, ne change plus que lors d'un passage en atelier.

On notera que les rails « anciens » s'entendent comme des rails déjà posés, préexistant sur une voie à renouveler, les rails nouveaux s'entendant comme des rails venant en remplacement de ces rails déjà posés. Ces vocables ne présagent pas de l'usure ou l'ancienneté du rail en tant que tel.

Le convoi ferroviaire **10** comprend une machine de soudage **140** qui est ici une machine ferroviaire pouvant être attelée de façon amovible en queue du train de travaux **100,** en particulier ici en queue de la rame de travaux **130,** par rapport à un premier sens de circulation **F1.** Un tel attelage permet de déplacer un convoi ferroviaire jusqu'à la zone de travaux **Z0.** La machine de soudage **140** est prévue pour être dételée du train de travaux **100** une fois arrivée à proximité de la zone de travaux **Z0,** comme illustré sur la figure 1, de sorte à pouvoir circuler de façon indépendante du train de travaux **100,** de préférence à distance du train de travaux **100.** Son utilité sera mieux comprise à la lecture du procédé de renouvellement décrit ci-après.

Les figures 3A et 3B illustrent des schémas de ce convoi ferroviaire **10,** respectivement dans une première et une deuxième phases **A, B** du renouvellement de la voie ferrée **20 :** il s'agit du renouvellement des anciens rails **21** de la voie ferrée **20** par des longs rails nouveaux **22.** Le procédé de renouvellement de rails anciens **21** de la voie ferrée **20** par des longs rails nouveaux **22** se décompose globalement en :
- une première phase **A,** durant laquelle des longs rails nouveaux **22** sont déchargés le long de la voie ferrée **20** depuis la rame de transport **120** du train de travaux **100** circulant dans un premier sens de circulation **F1,** et
- une deuxième phase **B** durant laquelle le train de travaux circule sur un chemin inverse, à savoir dans un deuxième sens de circulation **F2** opposé au premier sens de circulation **F1,** et durant laquelle les longs rails nouveaux **22** sont posés puis fixés sur une structure fixe **23** de la voie ferrée **20,** ici des traverses **23.**

En d'autres termes, le train de travaux **100** évolue sur la voie ferrée **20** en deux phases, aller **A** et retour **B**, durant lesquelles il met en oeuvre des étapes différentes, la combinaison de ces deux phases **A** et **B** permettant d'assurer le renouvellement de la voie ferrée **20.**

Durant la première phase **A,** les longs rails nouveaux **22** sont déchargés successivement le long de la voie ferrée **20** depuis la rame de transport **120** du train de travaux **100,** ceci au fur et à mesure que le train de travaux avance suivant le premier sens de circulation **F1,** tractée par la motrice **110.** La motrice **110** peut à choix fournir une aide à la traction ou non au train de travaux **100** qui est équipé de son propre système d'avance, en particulier par des trains de roues moteurs répartis. Ainsi, l'acheminement sur le chantier peut être effectué suivant deux variantes : avec une machine automotrice propre au train de travaux, ou en étant remorqué par une locomotive. Sur le chantier, la machine automotrice peut également être aidée par une traction assurée par la locomotive.

Selon la configuration souhaitée, ces longs rails nouveaux **22** peuvent être déchargés à l'extérieur de la voie ferrée **20** le long des rails anciens **21** à renouveler, ou au centre de la voie ferrée **20.** Une fois la première phase **A** terminée, il en résulte un alignement de longs rails nouveaux à poser, disposés successivement le long de la voie ferrée **20** et aux abords de celle-ci. Une étape de mise en place au sol de supports, tels que des supports à galets, est mise en oeuvre préalablement au déchargement des longs rails nouveaux, de préférence par l'un des véhicules de la rame de travaux **130,** de sorte que les longs rails nouveaux viennent reposer, au sol sur ces supports à galets et pas directement sur le sol ou le ballast. Le poste **107'** configuré pour assurer la pose ou mise en place des supports à galets est situé en amont de celui du déchargement des longs rails nouveaux **22,** par référence à ce premier sens de circulation **F1.** Dans cet exemple, le poste de travail **107'** assurant la mise en place des supports à galets est mise en oeuvre par le premier véhicule **131** de la rame de travaux, devant le deuxième véhicule **132** au niveau duquel est assuré le déchargement, par référence à ce premier sens de circulation **F1.**

En parallèle de cette opération de déchargement des longs rails nouveaux **22** le long de la voie ferrée **20,** toujours durant la première phase **A,** chacune des extrémités des longs rails nouveaux **22** déchargés subit une étape de préparation en vue d'une étape de raccordement permanent, par exemple de soudage. Une telle étape de préparation comprend par exemple une étape d'usinage par abrasion. Cette étape de préparation à la soudure est mise en oeuvre par un poste de préparation à la soudure **116** porté par la machine de soudage **140.** Cette machine de soudage **140** est dans cet exemple une machine ferroviaire. Dans des configurations particulières, la machine de soudage pourrait aussi être un camion rail-route de soudage ou une pelleteuse rail-route de soudage. La machine de soudage **140** circule indépendamment du train de travaux **100** et dans le premier sens de circulation **F1,** derrière lui. Durant la première phase **A,** la machine de soudage **140** circule donc globalement dans le même sens **F1** que le train de travaux **100,** à une distance **d** derrière lui, cette distance étant variable durant la première phase **A.** De cette manière, tandis que le train de travaux **100** circule à une vitesse quasi continue et homogène pour décharger les longs rails nouveaux **22,** à quelques pauses près de sorte à guider les longs rails nouveaux **22** vers une zone de pose du train, ces pauses marquant des paliers **A3** dans la progression du chantier (voir la figure 7), la machine de soudage **140** évolue à une allure différente et de manière séquencée, alternant des phases statiques, lors de la préparation à la soudure des extrémités des longs rails nouveaux **22,** et des phases dynamiques où elle progresse le long de la voie ferrée **20** pour se rendre à une extrémité suivante, et ainsi de suite.

Durant la deuxième phase **B**, le train de travaux évolue suivant un deuxième sens de circulation **F2** opposé au premier sens de circulation **F1,** effectuant ainsi le chemin inverse. Le convoi ferroviaire **10** avec successivement, de l'avant vers l'arrière par rapport au premier sens de circulation **F1,** la locomotive **110** (qui est optionnelle si elle n'est pas utilisée comme aide à la traction durant le chantier) puis la rame de transport **120** et la rame de travaux **130** circulent alors dans un ordre inversé : la rame de travaux **130** se retrouve en tête du train de travaux **100,** en référence à ce second sens de circulation **F2.** La machine de soudage **140** qui circulait indépendamment et à distance derrière le train de travaux durant la première phase **A,** circule durant la deuxième phase **B** toujours indépendamment et à distance du train de travaux **100,** mais cette fois devant lui, par référence à ce second sens de circulation **F2.**

Plusieurs opérations sont mises en oeuvre sensiblement conjointement durant cette deuxième phase **B.**

D'une part, les rails anciens **21** de la portion de voie ferrée à renouveler sont démontés par le train de travaux **100,** puis de préférence chargés sur la rame de transport **120** du train de travaux **100.** Les rails anciens **21** sont coupés à intervalles réguliers au fur et à mesure de leur chargement sur la rame de transport **120** du train de travaux **100** afin d'être stockés en pluralité de tronçons distincts de rails anciens **21.** De cette manière, la rame de transport **120** peut être utilisée à la fois pour stocker les longs rails nouveaux **22** et les rails anciens **21.** Une autre alternative possible est que les rails anciens **21** sont déplacés le long de la voie ferrée **20** depuis la voie ferrée **20** elle-même, en particulier depuis leur emplacement sur les traverses **23.** La rame de transport **120** est munie d'un équipement de manutention **121** tel qu'un portique de manutention permettant d'assurer un certain nombre d'opérations telles que la coupe des rails anciens **21,** ou la préhension des rails **21, 22,** etc. Alternativement ou en complément, ces opérations peuvent aussi être effectuées en tout ou partie manuellement. De préférence le chemin de chargement des rails anciens **21** suit le chemin inverse de celui du déchargement des rails nouveaux **22.** De cette manière on limite la multiplication des équipements, en particulier sur le deuxième véhicule **132** de la rame de travaux **130.**

La machine de soudage **140,** qui circule donc durant cette deuxième phase **B** devant le train de travaux **100** et dans le même sens de circulation **F2** que ce dernier, comprend des moyens de soudage **115** et effectue quant à lui des opérations de soudage, de préférence de soudage électrique, des longs rails nouveaux **22** bout à bout. La machine de soudage **140** opère à une distance suffisante du train de travaux **100** de sorte à permettre le refroidissement de la soudure électrique avant la pose du long rail nouveau **22.** Un temps de refroidissement de l'ordre par exemple de 20 minutes peut être ainsi garanti.

La pose des longs rails nouveaux **22** sur les traverses **23** de la voie ferrée 20 est assurée par le train de travaux **100** au niveau d'une zone de pose **Z1** située en aval de la machine de soudage **140.** Cette opération de pose consiste notamment, mais pas exclusivement, à déplacer les longs rails nouveaux **22** disposés le long de la voie ferrée **20,** pour venir les installer sur les traverses **23,** à l'endroit même où les rails anciens **21** sont préalablement démontés, ce démontage ayant lieu dans une zone de démontage **Z6** en amont par rapport à la zone de pose **Z1.** Le démontage des rails anciens **21** ainsi que la pose des longs rails nouveaux **22** sont menés en parallèle et progressent donc de manière synchronisée. Un même véhicule **132** de la rame de travaux **130** met en oeuvre principalement les étapes de démontage et de pose de sorte que les zones de pose **Z1** et de démontage **Z6** sont situées au droit du même véhicule **132** de la rame de travaux **130,** ces étapes étant mise en oeuvre par le même deuxième véhicule **132.** De cette manière, la discontinuité de la voie ferrée **20** engendrée par le démontage rails anciens **21** et la pose des longs rails nouveaux **22** est enjambée par un même véhicule **132** porté par un train de roues tel qu'un bogie **101** amont par rapport au deuxième sens de circulation **F2,** évoluant sur des rails anciens **21** et un train de roues tel qu'un bogie **101** aval évoluant sur des longs rails nouveaux **22** positionnés sur les traverses **23.** Ce bogie **101** aval du véhicule **132** mettant en oeuvre ces deux étapes constitue le premier des bogies **101** du train de travaux **100** portant sur les longs rails nouveaux **22,** par rapport au deuxième sens de circulation **F2.**

Une étape de neutralisation par portions **24** des longs rails nouveaux **22** par chauffage ou refroidissement à une température de référence est mise en oeuvre pour permettre une fixation des rails à un état de référence de dilatation donné. Durant cette étape de neutralisation, située dans une zone **Z2** (voir la figure 4), chacune des portions **24** des longs rails nouveaux **22** est chauffée ou refroidie à la température de référence par des moyens de neutralisation principaux **111** situés dans la même zone **Z2** avant d'être posée sur les traverses **23** de la voie ferrée **20.** Les moyens de neutralisation principaux **111** comprennent de préférence un chauffage tel qu'un chauffage par induction. De préférence, les moyens de neutralisation principaux **111** comprennent des moyens de refroidissement, par exemple des équipements de projection d'un flux de liquide tel que de l'eau ou d'un flux gazeux, idéalement de l'air, éventuellement comprimé, de la neige carbonique, etc.

Cette zone **Z2** de neutralisation est située en amont du premier des trains de roues, en particulier ici des bogies, **101** du train de travaux **100** portant sur les longs rails nouveaux **22,** par rapport au deuxième sens de circulation **F2.**

Pour éviter un écart de température trop important entre la température de référence et la température des rails au moment de leur fixation aux traverses **23,** l'étape de chauffage ou de refroidissement de neutralisation est suivie d'une étape de maintien et/ou de correction de la température de référence de la portion de rail **24** neutralisée, par transfert ou isolation thermique. De préférence, les moyens de transfert ou d'isolation thermique comprennent une source de rayonnement infrarouge.

Cette étape de maintien et/ou de correction de la température de référence est réalisée dans une zone **Z3** du train de travaux **100** située au moins en aval de la zone **Z2** de neutralisation et en aval du premier des bogies **101** portant sur les longs rails nouveaux **22,** par rapport au deuxième sens de circulation **F2.** Cette zone **Z3** se poursuit en aval du second bogie portant sur les rails nouveaux dans une variante illustrée sur la figure 4. Les longs rails nouveaux **22** sont ensuite fixés aux traverses **23** par des attaches dans une zone **Z4** du train de travaux **100** située directement en aval de la zone **Z3** du train de travaux dans laquelle l'étape de maintien et/ou de correction de la température de référence est réalisée. Cette étape de maintien et/ou de correction de l'état de référence, à savoir la température de référence, est mise en oeuvre par au moins des moyens de maintien et/ou de correction **113** de la température de référence situés au niveau de cette même zone **Z3.**

Bien entendu, une étape complémentaire de maintien et/ou de correction de la température de référence de la portion de rail **24** neutralisée par transfert ou isolation thermique peut être mise en oeuvre sur une autre zone **Z5** de maintien et/ou de correction de la température de référence amont, par exemple par des moyens complémentaires de maintien et/ou de correction **112** de la température de référence, en amont du premier des bogies **101** portant sur les longs rails nouveaux **22,** et en aval de la zone **Z2** de neutralisation (voir la figure 4). En effet, une distance notable sépare le moyen de neutralisation principal **111** du premier des bogies **101** portant sur les longs rails nouveaux **22,** environ 8m dans ce mode de réalisation, ce qui justifie de l'intérêt d'un tel dispositif complémentaire de maintien et/ou de correction **112** de la température de référence amont. Bien entendu, d'autres moyens complémentaires de maintien de la température de référence peuvent être utilisés, tels que des moyens complémentaires de maintien et/ou de correction **114** de la température de référence qui sont situés entre les moyens **113** et **112,** au niveau des premier et deuxième des bogies **101** portant sur les longs rails nouveaux **22** : le premier des bogies **101** portant sur les longs rails nouveaux **22** formant le bogie aval du deuxième véhicule **132** et le deuxième des bogies **101** portant sur les longs rails nouveaux **22** formant le bogie amont du premier véhicule **131** qui lui succède en référence au deuxième sens de circulation **F2.**

Idéalement, l'étape de maintien et/ou de correction de l'état de référence est mise en oeuvre sur toute la portion de rail située entre sa neutralisation et sa fixation, la fixation des attaches étant directement en aval du maintien et/ou de la correction à l'état de référence. En pratique, du fait de la présence de certains équipements ou d'un poste de travail nécessaire(s) par exemple à la pose des attaches **107** avant leur fixation (vis et/ou clips) par un poste de travail **108,** on veillera à ce que la distance séparant une zone **Z4** du train de travaux dans laquelle l'étape de fixation du long rail nouveau est effectuée de la zone **Z3** du train de travaux dans laquelle l'étape de maintien et/ou de correction de l'état de référence est réalisée, soit inférieure à 7m.

Lors de cette deuxième phase **B**, des phases initiale et finale doivent être mises en oeuvre pour initier et finaliser la pose des longs rails nouveaux **22** en même temps que le démontage des rails anciens **21** par rapport à la voie ferrée préexistante à laquelle il faut assurer son raccordement.

Pour ce faire, la deuxième phase **B** comprend une phase initiale, illustrée en détail sur les figures 5A, 5B, 5C, 5D, 5E et 5F. Sur ces figures, seuls les premier et deuxième véhicules **131** et **132** de la rame de travaux **130** sont illustrés pour simplifier les vues. Dans une configuration initiale, les rails anciens **21** s'étendent continûment et sont fixés aux traverses **23** par des attaches (non illustrées), tandis que les longs rails nouveaux **22** sont posés le long de la voie ferrée (voir la figure 5A). La phase initiale correspond à l'engagement des étapes de pose des longs rails nouveaux **22** et de démontage des rails anciens **21** par le train de travaux **100** pour débuter le renouvellement en partant de cette configuration initiale. Cette phase initiale comprend notamment, mais pas exclusivement, les étapes suivantes, de préférence pour chacun des deux rails parallèles au même niveau de la voie ferrée **20** :
- une étape de démontage des attaches fixant les rails anciens au voisinage et en aval des rails à renouveler, c'est-à-dire sur une portion située en aval d'une extrémité **211'** d'un rail ancien de jonction **211** à laquelle doit être raccordée une portion d'extrémité **221'** d'un premier des longs rails nouveaux **221,** par rapport au deuxième sens de circulation **F2** (voir la figure 5B) : cette étape de démontage des attaches est mise en oeuvre par des moyens de démontage **102** situés de préférence au niveau du troisième véhicule **133** amont de la rame de travaux **130** dans ce sens de circulation **F2** lorsqu'il est employé ou peut être mis en oeuvre également en amont du véhicule **132** mettant en oeuvre l'étape de neutralisation ;
- une étape de chauffage ou de refroidissement de neutralisation de la portion d'extrémité **211'** du rail ancien de jonction **211** en aval de son extrémité **211'** à laquelle doit être raccordée la portion d'extrémité **221'** du premier long rail nouveau **221,** par rapport au deuxième sens de circulation **F2** (voir la figure 5B), la portion d'extrémité **211'** comportant l'extrémité **211'** du rail ancien de jonction **211** à laquelle doit être raccordée la portion d'extrémité **221'** du premier long rail nouveau : cette étape de chauffage ou de refroidissement est de préférence mise en oeuvre par les moyens de maintien et/ou de correction **113, 114, 112** de la température de référence, plutôt que par les moyens **111** de chauffage ou de refroidissement de neutralisation. Ces moyens de transfert ou d'isolation thermique sont portés en partie **(112)** par le deuxième véhicule **132** attelé devant le premier véhicule **131** et situés en aval de la rame de travaux **130** dans ce sens de circulation **F2** ;
- une étape de coupe du rail ancien **21,** en particulier du rail ancien de jonction **211** (voir la figure 5C) créant ainsi une discontinuité dans la voie ferrée **20** dans une position enjambée de la discontinuité de la voie ferrée **20** par le véhicule **132** effectuant le chauffage ou de refroidissement de neutralisation, le démontage des rails anciens **21** et la pose des longs rails nouveaux **22** au fur et à mesure que le train circule suivant le sens de circulation **F2 ;**
- une étape de chauffage ou de refroidissement de neutralisation de la portion d'extrémité **221'** du premier long rail nouveau **221** comportant l'extrémité **221'** à laquelle doit être raccordée l'extrémité **211'** du rail ancien de jonction **211** ;
- après la pose d'une partie au moins du premier long rail nouveau **221** sur les traverses **23** à l'extrémité **211'** du rail ancien de jonction **211,** une étape de raccordement temporaire bout à bout de l'extrémité **211'** du rail ancien de jonction **211** avec l'extrémité **221'** du premier long rail nouveau **221** par un dispositif de raccordement temporaire **30** tel qu'une éclisse ou un tire-rail (voir la figure 5D), garantissant le passage des bogies **101** et permettant de maintenir une position bout à bout et idéalement neutre, malgré d'éventuelles variations de température extérieure ;
- lorsque le train de travaux **100** a dépassé le dispositif de raccordement temporaire **30,** une étape de raccordement permanent, par exemple de soudage, de préférence aluminothermique, des deux extrémités raccordées **211', 221'** suivie d'une étape de retrait du dispositif de raccordement temporaire **30.**

Dans une configuration particulière, le chauffage ou le refroidissement de la portion d'extrémité **211'** du rail ancien de jonction **211** en amont de son extrémité **211'** avant la coupe du rail peut être assurée par l'un au moins des moyens **111** de chauffage ou de refroidissement de neutralisation, et/ou par tout ou partie des moyens de maintien et/ou de correction **112, 113, 114** de la température de référence. Dans ce dernier cas, les moyens de chauffage ou de refroidissement de neutralisation **111** peuvent être activés de préférence qu'à partir de l'étape de neutralisation de la portion d'extrémité **221'** du premier des longs rails nouveaux **221** à la température de référence. L'avantage d'utiliser seulement tout ou partie des moyens de maintien et/ou de correction **112, 113, 114** de la température de référence est qu'à cet endroit, les rails anciens de jonction **211** sont posés sur les traverses **23** et l'utilisation des moyens de neutralisation **111** tel qu'un chauffage par induction pourrait endommager les attaches des rails anciens qui sont, comme les rails, également métalliques. Le chauffage de maintien et/ou de correction **112, 113, 114** est moins puissant que le chauffage par induction **111** et évite d'endommage les attaches. Cela est plus simple à mettre en oeuvre que d'utiliser un moyen de variation de la puissance des moyens de neutralisation **111** en particulier du chauffage par induction qui rendrait l'équipement plus onéreux et plus complexe. Le chauffage ou refroidissement de la portion d'extrémité **211'** du rail ancien de jonction **211** est de préférence effectuée sur une distance supérieure à la zone sur laquelle les attaches sont démontées (voir la figure 5B).

La deuxième phase **B** comprend également une phase finale correspondant au dégagement des étapes de pose des longs rails nouveaux **22** et de démontage des rails anciens **21** par le train de travaux **100** pour finaliser le renouvellement. Cette phase finale est illustrée en détail sur les figures 6A, 6B, 6C, 6D, 6E et 6F, et comprend en particulier, mais non exclusivement, les étapes suivantes, de préférence pour chacun des deux rails parallèles au même niveau de la voie ferrée **20** :
- une étape de chauffage ou de refroidissement de neutralisation à la température de référence d'une portion d'extrémité **222'** d'un dernier des longs rails nouveaux **222,** la portion d'extrémité comportant l'extrémité **222'** du dernier long rail nouveau **222** à laquelle doit être raccordée l'ancienne voie ferrée **20** (voir la figure 6B) ;
- une étape de coupe du rail ancien **21** définissant une extrémité **212'** d'un rail ancien de jonction **212** (voir la figure 6C) ;
- une étape de raccordement temporaire bout à bout de l'extrémité **222'** du dernier long rail nouveau **222** avec l'extrémité **212'** du rail ancien de jonction **212** correspondant par au moins un dispositif de raccordement temporaire **30** tel qu'une éclisse ou un tire-rail (voir la figure 6D) qui permet soit aux rails de l'allonger librement mais pas de se rétracter dans le cas de l'utilisation du chauffage soit de se rétracter librement mais pas de s'allonger dans le cas de l'utilisation d'un refroidissement, et ainsi maintenir une position neutre malgré d'éventuelles variations de température extérieure ;
- une étape de chauffage ou de refroidissement de neutralisation d'une portion d'extrémité **212'** du rail ancien de jonction **212** située en amont de son extrémité **212'** à laquelle doit être raccordée la portion d'extrémité **222'** du dernier long rail nouveau **222,** par rapport au deuxième sens de circulation **F2** (voir la figure 6D), la portion d'extrémité **212'** du rail ancien de jonction **212** comportant l'extrémité **212'** du rail ancien de jonction à laquelle doit être raccordée la portion d'extrémité du dernier long rail nouveau **222** : cette étape de chauffage ou de refroidissement est de préférence mise en oeuvre par les moyens de maintien et/ou de correction **113, 114, 112** de la température de référence, plutôt que par les moyens de chauffage ou de refroidissement de neutralisation **111,** le chauffage ou refroidissement de la portion d'extrémité **212'** du rail ancien de jonction **212** étant de préférence effectué sur une distance supérieure à la zone sur laquelle les attaches sont démontées (voir la figure 6E) ;
- lorsque le train de travaux **100** a dépassé le dispositif de raccordement temporaire **30,** une étape de raccordement permanent, par exemple de soudage, par exemple aluminothermique, des deux extrémités raccordées **212', 222'** suivie d'une étape de retrait du dispositif de raccordement temporaire **30.**

Durant toute la progression du train de travaux **100,** suivant le deuxième sens de circulation **F2** :
- un poste de travail **102** disposé sur une partie avant de la rame de travaux **130,** ici en amont du troisième véhicule **133** dans le sens de la marche **F2,** est configuré pour retirer les attaches des rails qui les fixe aux traverses **23** de sorte qu'une portion détachée **P1** de voie ferrée **20** n'est plus fixée par les attaches ;
- un poste de travail **103,** porté par le troisième véhicule **133** et disposé en aval du poste de travail **102** de retrait des attaches, est configuré pour ramasser les attaches retirées ;
- un poste de travail **104,** porté par le deuxième véhicule **132** et disposé en aval du poste de travail **103** de ramassage des attaches, est configuré pour démonter des anciennes semelles, généralement en caoutchouc, qui se placent entre la traverse et le dessous du rail, ces semelles ayant pour rôle d'amortir une partie des vibrations et de permettre le cheminement longitudinal du rail sans endommager la traverse **23** ;
- un poste de travail **105,** porté par le deuxième véhicule **132** et disposé en aval du poste de travail **104** de démontage des anciennes semelles et en amont des moyens de neutralisations **111,** est configuré pour déposer des nouvelles semelles sur les traverses **23** sur lesquelles vont venir reposer les longs rails nouveaux **22** ;
- un poste de travail **106,** porté par le premier véhicule **131** et disposé en aval des moyens de maintien et/ou de correction **113** de la température de référence situés au niveau de la zone **Z3,** est configuré pour ramasser les anciennes semelles démontées par le poste de travail **104** ;
- un poste de travail **107,** porté par le premier véhicule **131** et disposé en aval du poste de travail **106** de ramassage des anciennes semelles, configuré pour mettre en place les attaches ; et
- un poste de travail **108,** porté par le premier véhicule **131** et disposé en aval poste de travail **107** de mise en place des attaches, configuré pour fixer les attaches des rails et ainsi fixer lesdits rails aux traverses **23,** de sorte qu'une portion attachée **P2** de la voie ferrée **20** est bloquée par les attaches.

De cette manière un rail nouveau est neutralisé dans un état détaché. Bien entendu, ces postes de travail peuvent être sensiblement déplacés. Comme décrit, dans une configuration avec une troisième voiture **133,** c'est cette voiture **133** qui peut assurer le retrait des attaches des rails. Une étape de ramassage des attaches est alors de préférence mise en oeuvre directement après leur retrait. Les longs rails nouveaux **22** sont quant à eux attachés soit avec des attaches nouvelles, soit avec des anciennes attaches préalablement retirées puis ramassées, afin d'assurer un recyclage des attaches si leur état le permet.

On notera que par poste de travail est entendu tout poste de travail permettant de recevoir des personnes pour effectuer des opérations manuelles et/ou tout équipement destiné à effectuer ces opérations de façon automatique ou semi-automatique.

Par ailleurs, durant cette deuxième phase **B**, le retrait des attaches, et donc le blocage des attaches ensuite, est mis en oeuvre à partir d'une portion aval à l'extrémité **211'** du rail ancien de jonction **211** comportant l'extrémité **211'** à laquelle doit être raccordée l'extrémité **221'** du premier long rail nouveau **221** et se prolonge jusqu'à une portion amont à l'extrémité **212'** du rail ancien de jonction **212** comportant l'extrémité **212'** à laquelle doit être raccordée l'extrémité **222'** du dernier long rail nouveau **222,** en référence au deuxième sens de circulation **F2.** De cette manière, la pose des longs rails nouveaux se fait à une température de référence, cette pose étant suivie des opérations visant à le fixer ensuite conformément à la température prédéterminée de référence.

Sur la figure 7 est représenté un diagramme illustrant le fonctionnement du convoi ferroviaire **10,** en particulier sa progression le long de la voie ferrée **20** : l'abscisse indiquant l'évolution du temps durant le chantier et l'ordonnée indiquant la position par rapport à la voie ferrée **20.** Une première courbe **C100,** supérieure ici, correspond à la progression du train de travaux **100** et une deuxième courbe **C140,** inférieure à la courbe **C100,** correspond à la progression du véhicule ferroviaire **140** circulant indépendamment et à distance **d** du train de travaux **100.**

Durant la première phase **A** le train de travaux **100** se déplace d'une position **X0** de départ jusqu'à une position **X1** d'arrivée le long de la voie ferrée **20.** Durant ce déplacement suivant le premier sens de circulation **F1,** le train de travaux **100** alterne des étapes **A1** dynamiques, de déchargement des longs rails nouveaux **22** le long de la voie ferrée **20,** et des étapes **A3** statiques, marquant des paliers durant lesquels chaque long rail nouveau est engagé dans des tunnels de guidages du train de travaux pour assurer le bon déchargement de ces longs rails nouveaux **22** le long de la voie ferrée **20.**

En parallèle de la progression du train de travaux **100,** le véhicule ferroviaire **140** évolue par palier en alternant des étapes **A2** statiques de préparation à la soudure et des étapes **A4** dynamiques de déplacement d'un aboutement de deux longs rails nouveaux à un autre aboutement suivant le premier sens de circulation **F1.**

Successivement à la première phase **A,** la deuxième phase **B** se poursuit durant laquelle le train de travaux **100** se déplace de la position **X1** d'arrivée jusqu'à la position **X0** de départ le long de la voie ferrée **20.** Durant ce déplacement suivant le deuxième sens de circulation **F2,** le train de travaux **100** alterne entre des étapes **B3** dynamiques de chargement des rails anciens **21** sur la rame de transport **120** et des étapes **B5** statiques marquant des paliers durant lesquels le rail ancien **21** est coupé durant son chargement de sorte qu'il peut être stocké en une pluralité de tronçons élémentaires sur la rame de transport **120.**

Dans un tel mode de réalisation, des essais ont montré que le train de travaux **100** pouvait évoluer à une vitesse de 2500 m/h pendant la première phase **A,** et à une vitesse de 600 m/h durant la deuxième phase **B**, tout en pouvant évoluer suivant des rayons de travail de 250m et sur des pentes de 40 %o. Un tel procédé suivant l'invention offre également l'avantage de pouvoir être mis en oeuvre si besoin en laissant libre les éventuelles voies ferrées contiguës qui peuvent donc être circulées en toute sécurité.

En parallèle de la progression du train de travaux **100** durant cette deuxième phase **B**, le véhicule ferroviaire **140** évolue par palier en alternant des étapes **B2** de soudure et des étapes **B4** de déplacement d'un aboutement de deux longs rails nouveaux à un autre suivant le deuxième sens de circulation **F2.** Les étapes **B6** et **B7** marquent un déplacement de la machine de soudage **140** et du train de travaux **100,** respectivement, dans la continuité de sa progression et au-delà de la position **X0** de départ afin de garantir la soudure entre les deux extrémités raccordées **212', 222'** en fin de chantier. Les phases initiale **B1** (figures 5A à 5F) et finale **B4** (figures 6A à 6F) de la deuxième phase **B** sont indiquées par des paliers, ce qui est une simplification compte tenu de la très faible vitesse de déplacement du train de travaux **100** durant ces deux phases **A** et **B.** Par ailleurs, un tel procédé permet de mettre en oeuvre simplement et relativement rapidement les opérations de soudage électrique des rails LRS, le démontage et le remontage des attaches des rails, et la neutralisation des rails.

Naturellement, l'invention est décrite dans ce qui précède à titre d'exemple. Il est entendu que l'homme du métier est à même de réaliser différentes variantes de réalisation de l'invention sans pour autant sortir du cadre de l'invention.

Par exemple, la composition du train de travaux peut être différente. La rame de travaux peut comporter seulement deux voitures comme illustré sur les figures 5 et 6 ou trois voitures comme illustré sur les figures 1, 2, 3 et 4. Plus précisément, on peut configurer le train de travaux de sorte à travailler sans le troisième véhicule **133** de travaux du train de travaux **130.** Dans une telle configuration, les attaches de la voie ancienne pourront être démontées avec des outils manuels en amont du convoi ferroviaire, en référence au deuxième sens de circulation **F2,**

Par ailleurs, les rails peuvent être renouvelés en parallèle deux à deux de sorte à renouveler toute la voie ferrée durant les opérations, et/ou successivement le long d'un côté seulement de la voie ferrée de sorte à renouveler les rails d'une seule file. En effet, il peut être envisagé que seuls des rails successifs d'un seul côté de la voie ferrée soient renouvelés, ce qui peut être intéressant sur des tronçons de voie ferrée tels que des tronçons en courbe. En d'autres termes, les procédés de pose initial et/ou final peuvent être mises en oeuvre, comme pour le renouvellement, sur une file de rails de la voie ferrée ou bien concomitamment sur les deux files de rails parallèles de la voie ferrée.

Dans une configuration alternative ou complémentaire, la neutralisation peut être effectuée autrement que par chauffage ou refroidissement, par des contraintes mécaniques de nature à faire subir un étirement des portions de rails correspondant à leur dilatation à cette température de référence. L'état de référence correspond alors à un état de dilation donné en référence, correspondant lui-même à un état de la portion de rail si elle était soumise à cette température de référence.

On peut également envisagée que les première et deuxième phases **A** et **B** soient mises en oeuvre en étant espacées dans le temps : la première phase **A** pouvant être mise en oeuvre une nuit, et la deuxième phase **B** pouvant être mise en oeuvre une nuit suivante.

En ce qui concerne le démontage des rails anciens, au lieu d'être chargés sur la rame de transport, les rails anciens pourraient également être déchargés le long de la voie ferrée depuis leur position posée sur les traverses.

Les bogies peuvent également être formés par tout type de train de roues.

Un tel convoi ferroviaire est particulièrement intéressant en ce qu'il permet un renouvellement d'une voie ferrée offrant une immobilisation de la voie ferrée la plus courte possible pour réduire la durée du chantier, tout en garantissant une bonne sécurité de la voie ferrée posée. Bien entendu, il est également possible d'utiliser un tel convoi ferroviaire pour des opérations ne faisant pas intervenir toutes les étapes. Le convoi ferroviaire peut être utilisé pour seulement acheminer et décharger les longs rails nouveaux le long de la voie ferrée depuis la rame de transport, soit à l'extérieur de la voie ferrée, soit à l'intérieur, avec une opération optionnelle de soudage et de mise en place des supports à galets.

Il est souligné que toutes les caractéristiques, telles qu'elles se dégagent pour un homme du métier à partir de la présente description, des dessins et des revendications attachées, même si concrètement elles n'ont été décrites qu'en relation avec d'autres caractéristiques déterminées, tant individuellement que dans des combinaisons quelconques, peuvent être combinées à d'autres caractéristiques ou groupes de caractéristiques divulguées ici, pour autant que cela n'a pas été expressément exclu ou que des circonstances techniques rendent de telles combinaisons impossibles ou dénuées de sens.

## Revendications

1. Procédé de renouvellement de rails anciens (21) d'une voie ferrée (20), dans lequel durant une première phase (A), des longs rails nouveaux (22) sont déchargés le long de la voie ferrée (20) depuis une rame de transport (120) d'un train de travaux (100) circulant dans un premier sens de circulation (F1), **caractérisé en ce que** durant une deuxième phase (B) le train de travaux circule dans un deuxième sens de circulation (F2) opposé au premier sens de circulation (F1), les longs rails nouveaux (22) étant posés puis fixés sur une structure fixe (23) de la voie ferrée (20) durant la deuxième phase (B).

2. Procédé de renouvellement de rails selon la revendication 1, **caractérisé en ce que**, durant la première phase (A), les longs rails nouveaux (22) sont déchargés le long de la voie ferrée (20) depuis la rame de transport (120) du train de travaux (100), soit à l'extérieur de la voie ferrée (20) le long des rails anciens (21) à renouveler, soit au centre de la voie ferrée (20).

3. Procédé de renouvellement de rails selon la revendication 1 ou 2, **caractérisé en ce que**, durant la première phase (A), chacune des extrémités des longs rails nouveaux (22) déchargés subit une étape de préparation en vue d'une étape de raccordement permanent, par exemple une étape d'usinage par abrasion, de préférence après le déchargement le long de la voie ferrée (20), de préférence à partir d'une machine de soudage (140) circulant indépendamment du train de travaux (100) dans le premier sens de circulation (F1), derrière train de travaux (100).

4. Procédé de renouvellement de rails selon l'une quelconque des revendications précédentes, **caractérisé en ce que** durant la deuxième phase (B), un démontage des rails anciens (21) est assuré par le train de travaux (100).

5. Procédé de renouvellement de rails selon la revendication 4, **caractérisé en ce que** durant la deuxième phase (B), les rails anciens (21) sont chargés sur la rame de transport (120) du train de travaux (100), les rails anciens (21) subissant de préférence une opération de coupe au fur et à mesure de leur chargement sur la rame de transport (120) du train de travaux (100).

6. Procédé de renouvellement de rails selon l'une quelconque des revendications précédentes, **caractérisé en ce que** la deuxième phase (B) comporte une opération de soudage des longs rails nouveaux (22) bout à bout, par un poste de soudage situé, par référence au deuxième sens de circulation (F2), en amont d'une zone de pose (Z1) des longs rails nouveaux (22) sur la voie ferrée, le poste de soudage étant de préférence constitué sur une machine de soudage (140) circulant dans le deuxième sens de circulation (F2), de préférence de façon indépendante du train de travaux (100), de préférence à distance du train de travaux (100).

7. Procédé de renouvellement de rails selon l'une quelconque des revendications précédentes, **caractérisé en ce que** la deuxième phase (B) comprend une étape de neutralisation par portions (24) des longs rails nouveaux (22) à un état de référence, dans laquelle chacune des portions (24) des longs rails nouveaux (22) est neutralisée dans cet état de référence avant d'être posée sur la voie ferrée (20), l'étape de neutralisation étant de préférence une étape de chauffage ou de refroidissement, l'état de référence étant de préférence une température de référence.

8. Procédé de renouvellement de rails selon la revendication 7, **caractérisé en ce que** le train de travaux (100) comprend des véhicules montés sur des trains de roues (101), l'étape de neutralisation étant réalisée dans une zone (Z2) du train de travaux située en amont du premier des trains de roues (101) du train de travaux (100) portant sur les longs rails nouveaux (22), par rapport au deuxième sens de circulation (F2).

9. Procédé de renouvellement de rails selon la revendication 8, **caractérisé en ce que** l'étape de neutralisation est suivie d'une étape de maintien et/ou de correction à l'état de référence de la portion de rail (24) neutralisée, l'étape de maintien et/ou de correction à l'état de référence étant de préférence réalisée dans une zone (Z3) du train de travaux (100) située au moins en aval du premier des trains de roues (101) portant sur les longs rails nouveaux (22), par rapport au deuxième sens de circulation (F2).

10. Procédé de renouvellement de rails selon la revendication 9, **caractérisé en ce que** dans la deuxième phase (B), le long rail nouveau (22) est fixé à la structure fixe (23) par des attaches dans une zone (Z4) du train de travaux (100) située en aval, et de préférence à moins de 7m, de la zone (Z3) du train de travaux dans laquelle l'étape de maintien et/ou de correction de l'état de référence, tel que la température de référence, est réalisée.

11. Procédé de renouvellement de rails selon l'une quelconque des revendications précédentes, **caractérisé en ce que** la deuxième phase (B) comprend une phase initiale comprenant les étapes suivantes :
- une étape de neutralisation, par exemple de chauffage ou de refroidissement, à l'état de référence d'au moins une portion d'extrémité (221') d'un premier des longs rails nouveaux (221), la portion d'extrémité comportant l'extrémité (221') du premier long rail nouveau (221) à laquelle doit être raccordée une extrémité (211') d'un rail ancien de jonction (211) ;
- après la pose d'une partie au moins du premier long rail nouveau (221) sur la structure fixe (23) à l'extrémité (211') du rail ancien de jonction (211), une étape de raccordement temporaire bout à bout de l'extrémité (211') du rail ancien de jonction (211) avec l'extrémité (221') du premier long rail nouveau (221) par au moins un dispositif de raccordement temporaire (30), par exemple une éclisse ou un tire-rail ;
le procédé de renouvellement comprenant de préférence une étape de neutralisation, de préférence par chauffage ou refroidissement, d'une portion d'extrémité du rail ancien de jonction (211) comportant l'extrémité (211') du rail ancien de jonction (211) à laquelle doit être raccordée la portion d'extrémité (221') du premier long rail nouveau.

12. Procédé de renouvellement de rails selon l'une quelconque des revendications précédentes, **caractérisé en ce que** la deuxième phase (B) comprend une phase finale comprenant les étapes suivantes :
- une étape de neutralisation, par exemple de chauffage ou de refroidissement, à l'état de référence, d'au moins une portion d'extrémité (222') d'un dernier des longs rails nouveaux (222), la portion d'extrémité comportant l'extrémité (222') du dernier long rail nouveau (222) à laquelle doit être raccordée une extrémité (212') d'un rail ancien de jonction (212) ;
- une étape de raccordement temporaire bout à bout de l'extrémité (222') du dernier long rail nouveau (222) avec l'extrémité (212') du rail ancien de jonction (212) correspondant par au moins un dispositif de raccordement temporaire (30), par exemple une éclisse ou un tire-rail ;
le procédé de renouvellement comprenant de préférence une étape de neutralisation, de préférence par chauffage ou refroidissement, d'une portion d'extrémité (212') du rail ancien de jonction (212) comportant l'extrémité (212') du rail ancien de jonction à laquelle doit être raccordée la portion d'extrémité du dernier long rail nouveau (222).

13. Train de travaux (100) conçu pour mettre en oeuvre le procédé de renouvellement de rails anciens (21) selon l'une quelconque des revendications précédentes, le train de travaux (100) comportant au moins une rame de transport (120) configurée pour assurer le transport de longs rails nouveaux (22) à acheminer sur une zone de travaux (Z0), et au moins une rame de travaux (130), le train de travaux (100) étant configuré pour décharger les longs rails nouveaux (22) le long de la voie ferrée depuis la rame de transport (120) en circulant dans un premier sens de circulation (F1), le train de travaux (100) comprenant un poste de travail (108) de fixation des longs rails nouveaux (22) situé dans une zone (Z4) en aval d'une zone de pose (Z1) desdits longs rails nouveaux (22) sur une structure fixe (23) de la voie ferrée (20) par rapport à un deuxième sens de circulation (F2) opposé au premier sens de circulation (F1), de sorte que le train de travaux est apte à poser puis fixer les longs rails nouveaux (22) sur la structure fixe (23) de la voie ferrée (20) lorsque le train de travaux (100) circule dans le deuxième sens de circulation (F2).

14. Convoi ferroviaire (10) **caractérisé en ce qu'**il comprend un train de travaux (100) selon la revendication précédente, la rame de travaux (130) comprenant une pluralité de véhicules de travaux (131, 132, 133), de préférence à composition variable, le convoi ferroviaire (10) comprenant au moins une machine de soudage (140) configurée de sorte à pouvoir circuler de façon indépendante du train de travaux (100), de préférence à distance du train de travaux (100) au niveau de la zone de travaux (Z0).

15. Convoi ferroviaire (10) selon la revendication 14, **caractérisé en ce que** la machine de soudage (140) est équipée d'au moins un équipement de soudure (115) configuré pour mettre en oeuvre une étape de préparation à une étape de soudure ultérieure et ladite étape de soudure.

## Patentansprüche

1. Verfahren zum Erneuern alter Schienen (21) eines Gleises (20), wobei während einer ersten Phase (A) neue lange Schienen (22) entlang des Gleises (20) von einer Transportzugeinheit (120) eines Bauzugs (100), der in einer ersten Fahrtrichtung (F1) fährt, abgeladen werden, **dadurch gekennzeichnet, dass** während einer zweiten Phase (B) der Bauzug in einer zweiten Fahrtrichtung (F2), die der ersten Fahrtrichtung (F1) entgegengesetzt ist, fährt, wobei die neuen langen Schienen (22) auf einer festen Struktur (23) des Gleises (20) während der zweiten Phase (B) verlegt und dann festgemacht werden.

2. Verfahren zum Erneuern von Schienen nach Anspruch 1,
**dadurch gekennzeichnet, dass** während der ersten Phase (A) die neuen langen Schienen (22) entlang des Gleises (20) von der Transportzugeinheit (120) des Bauzugs (100) entweder außerhalb des Gleises (20) entlang der zu erneuernden alten Schienen (21) oder in der Mitte des Gleises (20) abgeladen werden.

3. Verfahren zum Erneuern von Schienen nach Anspruch 1 oder 2,
**dadurch gekennzeichnet, dass** während der ersten Phase (A) jedes der Enden der entladenen neuen langen Schienen (22) einem Vorbereitungsschritt im Hinblick auf einen dauerhaften Verbindungsschritt unterzogen wird, zum Beispiel einem Schleifbearbeitungsschritt, vorzugsweise nach dem Entladen entlang des Gleises (20), vorzugsweise von einer Schweißmaschine (140), die unabhängig von dem Bauzug (100) in der ersten Fahrtrichtung (F1) hinter dem Bauzug (100) fährt.

4. Verfahren zum Erneuern von Schienen nach einem der vorstehenden Ansprüche, **dadurch gekennzeichnet, dass** während der zweiten Phase (B) eine Demontage der alten Schienen (21) durch den Bauzug (100) sichergestellt wird.

5. Verfahren zum Erneuern von Schienen nach Anspruch 4,
**dadurch gekennzeichnet, dass** während der zweiten Phase (B) die alten Schienen (21) auf die Transportzugeinheit (120) des Bauzugs (100) aufgeladen werden, wobei die alten Schienen (21) vorzugsweise nach und nach einem Schneidvorgang unterzogen werden, während ihrer Aufladung auf die Transportzugeinheit (120) des Bauzugs (100).

6. Verfahren zum Erneuern von Schienen nach einem der vorstehenden Ansprüche, **dadurch gekennzeichnet, dass** die zweite Phase (B) einen Vorgang des Schweißens der neuen langen Schienen (22) aneinander durch eine Schweißstation aufweist, die sich in Bezug auf die zweite Fahrtrichtung (F2) stromaufwärts einer Verlegezone (Z1) der neuen langen Schienen (22) auf dem Gleis befindet, wobei die Schweißstation vorzugsweise aus einer Schweißmaschine (140) besteht, die in der zweiten Fahrtrichtung (F2), vorzugsweise unabhängig von dem Bauzug (100), vorzugsweise in einem Abstand von dem Bauzug (100), fährt.

7. Verfahren zum Erneuern von Schienen nach einem der vorstehenden Ansprüche, **dadurch gekennzeichnet, dass** die zweite Phase (B) einen Schritt eines Neutralisierens von Abschnitten (24) der neuen langen Schienen (22) in einen Referenzzustand umfasst, wobei jeder Abschnitt (24) der neuen langen Schienen (22) in diesem Referenzzustand vor dem Verlegtwerden auf dem Gleis (20) neutralisiert werden, wobei der Neutralisierungsschritt vorzugsweise ein Erwärmungs- oder Abkühlschritt ist, wobei es sich bei dem Referenzzustand vorzugsweise um eine Referenztemperatur handelt.

8. Verfahren zum Erneuern von Schienen nach Anspruch 7,
**dadurch gekennzeichnet, dass** der Bauzug (100) aus Fahrzeugen besteht, die auf Achssätzen (101) montiert sind, wobei der Neutralisierungsschritt in einer Zone (Z2) des Bauzugs durchgeführt wird, die sich stromaufwärts des ersten Achssatzes (101) des Bauzugs (100) befindet, bezüglich der neuen langen Schienen (22), relativ zu der zweiten Fahrtrichtung (F2).

9. Verfahren zum Erneuern von Schienen nach Anspruch 8,
**dadurch gekennzeichnet, dass** dem Neutralisierungsschritt ein Schritt eines Aufrechterhaltens und/oder Korrigierens des Referenzzustands des neutralisierten Schienenabschnitts (24) folgt, wobei der Schritt des Aufrechterhaltens und/oder Korrigierens des Referenzzustands vorzugsweise in einer Zone (Z3) des Bauzugs (100) durchgeführt, die sich relativ zu der zweiten Fahrtrichtung (F2) mindestens stromabwärts des ersten der Achssätze (101) befindet, bezüglich der neuen langen Schienen (22).

10. Verfahren zum Erneuern von Schienen nach Anspruch 9,
**dadurch gekennzeichnet, dass** in der zweiten Phase (B) die neue lange Schiene (22) durch Befestigungen in einer Zone (Z4) des Bauzugs (100), die sich stromabwärts und vorzugsweise weniger als 7 m von der Zone (Z3) des Bauzugs entfernt, befindet, an der festen Struktur (23) festgemacht wird, wobei der Schritt des Aufrechterhaltens und/oder Korrigierens des Referenzzustands, beispielsweise der Referenztemperatur, durchgeführt wird.

11. Verfahren zum Erneuern von Schienen nach einem der vorstehenden Ansprüche, **dadurch gekennzeichnet, dass** die zweite Phase (B) eine Anfangsphase umfasst, umfassend die folgenden Schritte:
- einen Schritt zum Neutralisieren, zum Beispiel des Erwärmens oder Abkühlens, mindestens eines Endabschnitts (221') einer ersten neuen langen Schiene (221) auf den Referenzzustand, wobei der Endabschnitt das Ende (221') der ersten neuen langen Schiene (221) aufweist, mit dem ein Ende (211') einer alten Verbindungsschiene (211) verbunden werden soll;
- nach dem Verlegen mindestens eines Teils der ersten neuen langen Schiene (221) an der festen Struktur (23) an dem Ende (211') der alten Verbindungsschiene (211), einen vorübergehenden Schritt zum Verbinden des Endes (211') der alten Verbindungsschiene (211) mit dem Ende (221') der ersten neuen langen Schiene (221) durch mindestens eine temporäre Verbindungsvorrichtung (30), beispielsweise eine Schienenlasche oder einen Schienenzieher;
wobei das Erneuerungsverfahren vorzugsweise einen Schritt des Neutralisierens, vorzugsweise durch Erwärmen oder Abkühlen, eines Endabschnitts der alten Verbindungsschiene (211) umfasst, der das Ende (211') der alten Verbindungsschiene (211) aufweist, mit dem der Endabschnitt (221') der ersten neuen langen Schiene verbunden werden soll.

12. Verfahren zum Erneuern von Schienen nach einem der vorstehenden Ansprüche, **dadurch gekennzeichnet, dass** die zweite Phase (B) eine Schlussphase umfasst, umfassend die folgenden Schritte:
- einen Schritt zum Neutralisieren, zum Beispiel des Erwärmens oder Abkühlens, mindestens eines Endabschnitts (222') einer letzten neuen langen Schiene (222) auf den Referenzzustand, wobei der Endabschnitt das Ende (222') der letzten neuen langen Schiene (222) aufweist, mit dem ein Ende (212') einer alten Verbindungsschiene (212) verbunden werden soll;
- einen Schritt des vorübergehenden Verbindens des Endes (222') der letzten neuen langen Schiene (222) mit dem entsprechenden Ende (212') der alten Verbindungsschiene (212) durch mindestens eine temporäre Verbindungsvorrichtung (30), zum Beispiel eine Schienenlasche oder einen Schienenzieher;
wobei das Erneuerungsverfahren vorzugsweise einen Schritt des Neutralisierens, vorzugsweise durch Erwärmen oder Abkühlen, eines Endabschnitts (212') der alten Verbindungsschiene (212), der das Ende (212') der alten Verbindungsschiene aufweist, mit dem der Endabschnitt der letzten neuen langen Schiene (222) verbunden werden soll.

13. Bauzug (100), der zum Umsetzen des Verfahrens zum Erneuern alter Schienen (21) nach einem der vorstehenden Ansprüche konzipiert ist, wobei der Bauzug (100) mindestens eine Transportzugeinheit (120), die konfiguriert ist, um den Transport neuer langer Schienen (22) zu gewährleisten, die zu einer Bauzone (Z0) befördert werden sollen, und mindestens eine Bauzugeinheit (130) aufweist, wobei der Bauzug (100) konfiguriert ist, um die neuen langen Schienen (22) entlang des Gleises von der Transportzugeinheit (120) bei dem Fahren in einer ersten Fahrtrichtung (F1) abzuladen, der Bauzug (100) umfassend eine Baustation (108) zum Festmachen der neuen langen Schienen (22), die sich in einer Zone (Z4) stromabwärts einer Verlegezone ( Z1) der neuen langen Schienen (22) auf einer festen Struktur (23) des Gleises (20) in Bezug auf eine zweite Fahrtrichtung (F2), die der ersten Fahrtrichtung (F1) entgegengesetzt ist, befinden, sodass der Bauzugs geeignet ist, die neuen langen Schienen (22) auf der festen Struktur (23) des Gleises (20) zu verlegen und dann festzumachen, wenn der Bauzug (100) in der zweiten Fahrtrichtung (F2) fährt.

14. Eisenbahnkolonne (10) , **dadurch gekennzeichnet, dass** sie einen Bauzug (100) nach dem vorstehenden Anspruch umfasst, die Bauzugeinheit (130) umfassend eine Vielzahl von Baufahrzeugen (131, 132, 133), vorzugsweise mit variabler Zusammensetzung, die Eisenbahnkolonne (10) umfassend mindestens eine Schweißmaschine (140), die konfiguriert ist, um unabhängig von dem Bauzug (100), vorzugsweise in einem Abstand von dem Bauzug (100) auf der Höhe der Bauzone (Z0) fahren zu können.

15. Eisenbahnkolonne (10) nach Anspruch 14, **dadurch gekennzeichnet, dass** die Schweißmaschine (140) mit mindestens einer Schweißausrüstung (115) ausgestattet ist, die konfiguriert ist, um einen Vorbereitungsschritt für einen nachfolgenden Schweißschritt und den Schweißschritt durchzuführen.

## Claims

1. Method for renewing old rails (21) of a railway track (20) in which, during a first phase (A), new long rails (22) are unloaded along the railway track (20) from a transport wagon (120) of a work train (100) travelling in a first direction of travel (F1), **characterized in that**, during a second phase (B), the work train travels in a second direction of travel (F2) opposite the first direction of travel (F1), the new long rails (22) being placed on then fastened to a fixed structure (23) of the railway track (20) during the second phase (B).

2. Method for renewing rails according to claim 1, **characterized in that**, during the first phase (A), the new long rails (22) are unloaded along the railway track (20) from the transport wagon (120) of the work train (100), either outside of the railway track (20) along the old rails (21) to be renewed, or in the center of the railway track (20).

3. Method for renewing rails according to either claim 1 or claim 2, **characterized in that**, during the first phase (A), each of the ends of the new long rails (22) unloaded undergoes a step of preparation with a view to a step of permanent connection, for example a step of abrasive machining, preferably after the unloading along the railway track (20), preferably from a welding machine (140) travelling independently of the work train (100) in the first direction of travel (F1), behind the work train (100).

4. Method for renewing rails according to any of the preceding claims, **characterized in that** during the second phase (B) dismantling of the old rails (21) is ensured by the work train (100).

5. Method for renewing rails according to claim 4, **characterized in that** during the second phase (B) the old rails (21) are loaded onto the transport wagon (120) of the work train (100), the old rails (21) preferably undergoing a cutting operation while they are loaded onto the transport wagon (120) of the work train (100).

6. Method for renewing rails according to any of the preceding claims, **characterized in that** the second phase (B) comprises an operation of welding new long rails (22) end-to-end, by means of a welding station located, with reference to the second direction of travel (F2), upstream of a placement zone (Z1) of the new long rails (22) on the railway track, the welding station preferably being formed on a welding machine (140) travelling in the second direction of travel (F2), preferably independently of the work train (100), preferably at a distance from the work train (100).

7. Method for renewing rails according to any of the preceding claims, **characterized in that** the second phase (B) comprises a step of neutralizing, by portions (24), the new long rails (22) to a reference state, in which each of the portions (24) of the new long rails (22) is neutralized in said reference state before being placed on the railway track (20), the neutralizing step preferably being a heating or cooling step, the reference state preferably being a reference temperature.

8. Method for renewing rails according to claim 7, **characterized in that** the work train (100) comprises vehicles mounted on wheel sets (101), the step of neutralizing being performed in a zone (Z2) of the work train located upstream of the first of the wheel sets (101) of the work train (100), with respect to the new long rails (22), in relation to the second direction of travel (F2).

9. Method for renewing rails according to claim 8, **characterized in that** the neutralizing step is followed by a step of holding and/or correction of the reference state of the neutralized portion of rail (24), the step of holding and/or correction of the reference state preferably being carried out in a zone (Z3) of the work train (100) located at least downstream of the first of the wheel sets (101) with respect to the new long rails (22), in relation to the second direction of travel (F2).

10. Method for renewing rails according to claim 9, **characterized in that**, in the second phase (B), the new long rail (22) is fastened to the fixed structure (23) by ties in a zone (Z4) of the work train (100) located downstream, and preferably less than 7 m, from the zone (Z3) of the work train in which the step of holding and/or correction of the reference state, such as the reference temperature, is carried out.

11. Method for renewing rails according to any of the preceding claims, **characterized in that** the second phase (B) comprises an initial phase comprising the following steps:
- a step of neutralizing, for example heating or cooling, to the reference state, at least one end portion (221') of a first of the new long rails (221), the end portion comprising the end (221') of the first new long rail (221) to which an end (211') of an old joining rail (211) is required to be connected;
- following the placement of at least a portion of the first new long rail (221) on the fixed structure (23) at the end (211') of the old joining rail (211), a step of temporary end-to-end connection of the end (211') of the old joining rail (211) to the end (221') of the first new long rail (221) by means of at least one temporary connection device (30), for example a fishplate or a rail driftpin;
the renewing method preferably comprising a step of neutralizing, preferably by heating or cooling, an end portion of the old joining rail (211) comprising the end (211') of the old joining rail (211) to which the end portion (221') of the first new long rail is required to be connected.

12. Method for renewing rails according to any of the preceding claims, **characterized in that** the second phase (B) comprises a final phase comprising the following steps:
- a step of neutralizing, for example by heating or cooling, to the reference state, at least one end portion (222') of a last of the new long rails (222), the end portion comprising the end (222') of the last new long rail (222) to which an end (212') of an old joining rail (212) is required to be connected;
- a step of temporary end-to-end connection of the end (222') of the last new long rail (222) to the end (212') of the corresponding old joining rail (212) by means of at least one temporary connection device (30), for example a fishplate or a rail driftpin;
the renewing method preferably comprising a step of neutralizing, preferably by heating or cooling, an end portion (212') of the old joining rail (212) comprising the end (212') of the old joining rail to which the end portion of the last new long rail (222) is required to be connected.

13. Work train (100) designed for implementing the method for renewing old rails (21) according to any of the preceding claims, the work train (100) comprising at least one transport wagon (120) designed to ensure the transport of new long rails (22) to be transported on a works zone (Z0), and at least one work wagon (130), the work train (100) being designed for unloading the new long rails (22) along the railway track from the transport wagon (120), while moving in a first direction of travel (F1), the work train (100) comprising a work station (108) for fastening new long rails (22) located in a zone (Z4) downstream of a placement zone (Z1) of said new long rails (22) on a fixed structure (23) of the railway track (20) with respect to a second direction of travel (F2) opposite the first direction of travel (F1), such that the work train is capable of placing and then fastening the new long rails (22) on the fixed structure (23) of the railway track (20) when the work train (100) travels in the second direction of travel (F2).

14. Rail convoy (10), **characterized in that** it comprises a work train (100) according to the preceding claim, the work wagon (130) comprising a plurality of works vehicles (131, 132, 133), preferably having a variable composition, the rail convoy (10) comprising at least one welding machine (140) designed so as to be able to travel independently of the work train (100), preferably at a distance from the work train (100) in the region of the works zone (Z0).

15. Rail convoy (10) according to claim 14, **characterized in that** the welding machine (140) is equipped with at least one item of welding equipment (115) designed for implementing a step of preparation for a subsequent welding step, and said welding step.
